# FASCICULE DE BREVET EUROPEEN

(11) **EP 2 757 190 B1**
(45) Date de publication et mention de la délivrance du brevet: **08.12.2021**
(21) Numéro de dépôt: 14151640.1
(22) Date de dépôt: 17.01.2014
(51) Int. Cl.: D06F 75/12, D06F 75/20, D06F 75/38

(54) **APPAREIL DE REPASSAGE À LA VAPEUR COMPORTANT UN GÉNÉRATEUR DE VAPEUR ET UN FER A REPASSER**
DAMPFBÜGELGERÄT, DAS EINEN DAMPFDRUCKERZEUGER UND EIN BÜGELEISEN UMFASST
STEAM IRONING APPLIANCE COMPRISING A STEAM GENERATOR AND AN IRON

(30) Priorité: 22.01.2013 FR 1350567; 29.03.2013 FR 1352931
(43) Date de publication de la demande: 23.07.2014
(73) Titulaire: SEB S.A., 69130 Ecully (FR)
(72) Inventeur: SULPICE, François, 38200 Vienne (FR); LUC, David, 38138 Les Côtes d'Arey (FR); BOLOTA, José, 69780 Mions (FR); LOUCHE, Alain, 69800 Saint Priest (FR)
(74) Mandataire: SEB Développement

(56) Documents cités:
- EP-A1- 0 908 551
- EP-A1- 1 561 855
- EP-A1- 1 728 914
- EP-A1- 2 503 052
- DE-A1- 3 545 753
- DE-U1-202005 012 165
- GB-A- 2 176 505
- US-A- 1 799 281
- US-A- 2 329 807
- US-A- 2 846 794
- US-A- 3 852 899

## Description

La présente invention se rapporte à un appareil de repassage à la vapeur comportant un générateur de vapeur et un fer à repasser comportant une semelle munie de trous de sortie de vapeur, les trous de sortie de vapeur étant alimentés par au moins une chambre de diffusion de vapeur ménagée sur une face inférieure d'un corps rapporté sur la semelle et se rapporte plus particulièrement à un appareil de repassage dans lequel le corps comprend une face supérieure comportant un circuit de distribution de vapeur acheminant un flux de vapeur produit par le générateur de vapeur vers des orifices de distribution traversant le corps et communiquant avec la chambre de diffusion de vapeur.

Il est connu des documents DE 20 2005 012165U et EP 0 908 551, un appareil de repassage comportant une chambre de diffusion de vapeur ménagée entre un corps chauffant comprenant un générateur de vapeur et une semelle munie de trous de sortie de vapeur. Toutefois, les appareils décrits dans ces documents ne sont pas munis de générateur de vapeur sous pression.

Il est connu, de la demande de brevet EP2503052 déposée par la demanderesse, un appareil de repassage à la vapeur comportant un générateur de vapeur et un fer à repasser comprenant une semelle surmontée d'un corps chauffant, le corps chauffant comportant une face supérieure comportant un circuit de distribution de vapeur acheminant le flux de vapeur produit par le générateur de vapeur vers des orifices de distribution traversant le corps et débouchant sur la face inférieure de la semelle dans des chambres de diffusion de vapeur alimentant des trous de sortie de vapeur de la semelle.

Un tel appareil de repassage présente l'avantage de fournir un puissant flux de vapeur au travers des trous de sortie de vapeur de la semelle et de très bonnes performances de repassage. Cependant, un tel appareil de repassage présente l'inconvénient de générer un flux de vapeur qui est relativement bruyant lorsqu'il est émis au travers du fer à repasser.

Aussi, un but de la présente invention est de remédier à ces inconvénients en proposant un appareil de repassage muni d'un générateur de vapeur sous pression dans lequel le bruit généré par la circulation du flux de vapeur au travers du fer à repasser est réduit. Un autre but de la présente invention est de proposer un appareil qui soit simple et économique à mettre en œuvre.

A cet effet, l'invention a pour objet un appareil de repassage à la vapeur comportant un générateur de vapeur sous pression, comportant une cuve pour la production de vapeur sous une pression supérieure à 4 bars, et un fer à repasser comportant une semelle plane munie de trous de sortie de vapeur, les trous de sortie de vapeur étant alimentés par au moins une chambre de diffusion de vapeur ménagée sur une face inférieure d'un corps rapporté sur la semelle, le corps comprenant une face supérieure comportant un circuit de distribution de vapeur acheminant un flux de vapeur produit par le générateur de vapeur vers des orifices de distribution traversant le corps et communiquant avec la chambre de diffusion de vapeur, caractérisé en ce que le fer à repasser comporte un déflecteur du flux de vapeur disposé sous le corps, en regard des orifices de distribution de vapeur ou d'au moins un des orifices de distribution de vapeur, le déflecteur étant constitué par une plaque déflectrice qui est rapportée entre la face inférieure du corps et la semelle et qui dévie le flux de vapeur issu du ou des orifices de distribution pour l'orienter dans une direction se rapprochant du plan de la semelle.

Une telle caractéristique permet de réduire le bruit en limitant les turbulences accompagnant le changement de direction à la sortie du ou des orifices de distribution, le flux de vapeur issu des orifices étant dévié dans une direction se rapprochant du plan de la semelle à l'entrée de la chambre de diffusion de vapeur.

Selon une autre caractéristique de l'invention, le déflecteur s'étend en regard de tous les orifices de distribution de vapeur traversant le corps de manière à dévier le flux de vapeur issu de chacun des orifices de distribution dans une direction se rapprochant du plan de la semelle.

Une telle caractéristique permet d'optimiser la réduction du bruit en agissant sur le flux de vapeur issu de chacun des orifices de distribution.

Selon une autre caractéristique de l'invention, le déflecteur oriente le flux dans une direction sensiblement parallèle à la semelle.

Une telle caractéristique permet de réduire le bruit en orientant le flux de vapeur perpendiculairement aux trous de sortie de la semelle et présente également l'avantage de permettre l'obtention d'une très bonne répartition de la vapeur au travers des trous de sortie de la semelle.

Selon une autre caractéristique de l'invention, les orifices de distribution débouchent dans une chambre d'expansion ménagée sur la face inférieure du corps et le déflecteur est disposé en aval de la chambre d'expansion.

Une telle chambre d'expansion, disposée entre le déflecteur et les orifices de distribution, présente l'avantage de réduire le bruit en jouant le rôle d'un silencieux.

Selon une autre caractéristique de l'invention, le déflecteur est constitué par une plaque déflectrice qui est rapportée entre la face inférieure du corps et la semelle.

Une telle solution présente l'avantage d'être simple et économique à mettre en œuvre et d'offrir une grande liberté dans le positionnement des trous de sortie de vapeur sur la surface de la semelle, ces derniers pouvant être disposés derrière la plaque déflectrice.

Selon une autre caractéristique de l'invention, la plaque déflectrice s'étend parallèlement à la semelle.

Selon une autre caractéristique de l'invention, le déflecteur est constitué par une plaque déflectrice intégrée directement dans la semelle, la plaque déflectrice correspondant à une zone de la semelle ne comportant pas de trous de sortie de vapeur.

Une telle caractéristique présente l'avantage d'intégrer directement dans la semelle le déflecteur se trouvant en regard des orifices de distribution, évitant ainsi l'ajout d'une plaque supplémentaire. Toutefois, un tel mode de réalisation présente l'inconvénient de réduire la surface de la semelle sur laquelle les trous de sortie de vapeur peuvent être disposés.

Selon une autre caractéristique de l'invention, le flux de vapeur circule dans un espace ménagé entre la face inférieure du corps et la plaque déflectrice, la plaque déflectrice coopérant avec la face inférieure du corps pour restreindre localement la hauteur de l'espace jusqu'à atteindre localement une hauteur inférieure à 1 mm et avantageusement de l'ordre de 0,4 mm.

Une telle caractéristique présente l'avantage de donner les meilleurs résultats acoustique.

Selon une autre caractéristique de l'invention, un élément poreux et déformable est interposé entre la plaque déflectrice et le corps.

Une telle caractéristique présente l'avantage d'améliorer encore la diminution du bruit émis.

Selon encore une autre caractéristique de l'invention, le générateur de vapeur comporte une cuve pour la production de vapeur sous une pression supérieure à 4 bars.

Une telle caractéristique permet d'obtenir de puissants jets de vapeur au travers des trous de sortie de vapeur de la semelle.

Selon une autre caractéristique de l'invention, le corps est une fonderie intégrant une résistance chauffante.

Une telle caractéristique permet notamment de contribuer à l'élimination des condensats pouvant être transportés par le flux de vapeur.

Selon une autre caractéristique de l'invention, le corps est fermé dans sa partie supérieure par un couvercle et le circuit de distribution de la vapeur comporte au moins une chambre de détente comprenant des plots en saillie portés par le corps et des plots en saillie portés par le couvercle.

Une telle caractéristique permet d'optimiser l'effet silencieux de la chambre de détente.

Selon une autre caractéristique de l'invention, les plots en saillie présentent un contour arrondi, le contour des plots présentant un rayon de courbure minimum de 1,5 mm.

Selon une autre caractéristique de l'invention, les plots présentent une forme tronconique ou cylindrique de révolution.

Selon encore une autre caractéristique de l'invention, une couche intermédiaire, démunie de tout obstacle, est ménagée entre les plots en saillie des deux surfaces.

Selon une autre caractéristique de l'invention, la couche intermédiaire est plane et présente une épaisseur comprise entre 2 et 4 mm, les plots des deux surfaces en regard s'étendant jusqu'en bordure de la couche intermédiaire.

On comprendra mieux les buts, aspects et avantages de la présente invention, d'après la description donnée ci-après d'un mode particulier de réalisation de l'invention, présenté à titre d'exemple non limitatif, en se référant aux dessins annexés dans lesquels :
- la figure 1 est une vue de côté d'un appareil de repassage équipé d'un fer à repasser selon un mode particulier de réalisation de l'invention ;
- la figure 2 est une vue en perspective éclatée du dessous de la semelle et du corps chauffant équipant le fer à repasser de la figure 1 ;
- la figure 3 est une vue en perspective éclatée du dessous du corps chauffant et de la plaque déflectrice ;
- la figure 4 est une vue de dessus du corps chauffant de la figure 2 représenté sans le couvercle de fermeture ;
- la figure 5 une vue en coupe transversale du corps chauffant du fer à repasser selon la ligne V-V de la figure 4, le corps chauffant étant équipé de son couvercle de fermeture ;
- la figure 6 une vue en coupe du corps chauffant du fer à repasser selon la ligne VI-VI de la figure 4 ;
- la figure 7 est une vue en perspective éclatée du dessus du corps chauffant équipant le fer à repasser de la figure 1;
- La figure 8 est une vue en coupe longitudinale selon la ligne VIII-VIII de la figure 4, le corps chauffant étant équipé de son couvercle de fermeture;
- La figure 9 est une vue en coupe, de détails, du corps chauffant selon une variante de réalisation de l'invention.

Seuls les éléments nécessaires à la compréhension de l'invention ont été représentés. Pour faciliter la lecture des dessins, les mêmes éléments portent les mêmes références d'une figure à l'autre.

La figure 1 représente un appareil de repassage comportant une base 100 génératrice de vapeur et un fer à repasser 1 reliés entre eux par un cordon 101, le fer à repasser 1 comportant classiquement une semelle 2 de repassage plane surmontée d'un boitier 3 en matière plastique intégrant une poignée de préhension.

La base 100 comporte un plan incliné sur lequel le fer à repasser 1 peut venir reposer lors de phases inactives de repassage et renferme, de manière connue en soi, une cuve 102 pour la production de vapeur sous une pression de l'ordre de 4 à 6 bars, la cuve 102 étant alimentée en eau en provenance d'un réservoir 103 au moyen d'une pompe 104.

La base 100 est reliée au réseau électrique domestique par un fil électrique 105 qui permet à la fois l'alimentation électrique de moyens de chauffage de la cuve 102, non représentés sur les figures, et l'alimentation électrique du fer à repasser 1 au travers du cordon 101.

Conformément à la figure 2, la semelle 2 du fer à repasser est surmontée d'un corps 5 chauffant, avantageusement constitué par une fonderie d'aluminium, le corps 5 comprenant une face inférieure comprenant une bande centrale en relief 53 en forme de V et une bordure périphérique venant directement au contact de la semelle 2 pour assurer le transfert thermique entre le corps 5 et la semelle 2 de repassage.

Dans le mode particulier de réalisation de l'invention illustré sur les figures, la semelle 2 de repassage est munie d'un premier groupe 21 de trous de sortie de vapeur 20 disposés selon un agencement en triangle à proximité de la pointe avant de la semelle 2 et d'un second groupe 22 de trous de sortie de vapeur 20 répartis sur la partie centrale et arrière de la semelle 2 selon deux réseaux concentriques séparés par une bande de matière 23 démunie de trous.

Les premier groupe 21 et second groupe 22 de trous de sortie de vapeur 20 sont respectivement alimentés en vapeur par une première chambre de diffusion 51 et une deuxième chambre de diffusion 52 ménagées sur la face inférieure du corps 5, les première et deuxième chambres de diffusion 51, 52 étant elle-même alimentées en vapeur par des orifices de distribution 50, 54 qui traversent le corps 5 et débouchent dans un circuit de distribution de vapeur ménagé sur la face supérieure du corps 5.

Conformément aux figures 2 et 3, les première et deuxième chambres de diffusion 51, 52 sont séparées l'une de l'autre par une nervure 59 en relief sur laquelle vient prendre appui un déflecteur 4 de vapeur rapporté sous le corps 5, le déflecteur 4 orientant le flux issu des orifices de distribution 50, 54 sensiblement perpendiculairement aux trous de sortie de vapeur 20.

Le déflecteur est avantageusement constitué par une plaque déflectrice 4 en acier inox d'une épaisseur de l'ordre de 0.8 mm qui s'étend en regard des orifices de distribution 50, 54 en présentant une forme de fer à cheval, la plaque déflectrice 4 comportant trois trous 40 de positionnement dans lesquels viennent s'engager des ergots 53A portés par le corps 5 et comprenant une face inférieure munie de quatre bossages 41 sur lesquels la semelle 2 vient prendre appui de manière à ce qu'il résulte une hauteur h₁ de circulation, visible sur la figure 5, de l'ordre de 0,8 mm entre la semelle 2 et la plaque déflectrice 4.

De manière avantageuse, les orifices de distribution 50, 54 débouchent dans une chambre d'expansion 50A, 54A ménagée sur la face inférieure du corps 5, en amont du déflecteur 4, la chambre d'expansion 50A, 54A présentant une plus grande section de passage que la section de passage des orifices de distribution 50, 54.

La chambre d'expansion 54A est préférentiellement commune à plusieurs orifices de distribution 54 permettant ainsi d'obtenir de façon économique une chambre d'expansion de grand volume jouant le rôle d'un silencieux.

Conformément à la figure 5, la plaque déflectrice 4 prend appui, au niveau de la deuxième chambre de diffusion 52, sur toute la périphérie de la chambre d'expansion 54A, à l'exception d'une zone d'échappement, constituée par un renfoncement 54B, par laquelle le flux de vapeur illustré par des flèches peut s'échapper, la plaque déflectrice 4 s'étendant parallèlement au renfoncement 54B, sur une longueur de l'ordre 2 à 5 mm, en définissant un espace pour le passage du flux de vapeur au niveau duquel la hauteur se réduit progressivement pour atteindre une hauteur h₂ de l'ordre de 0,4 mm en bordure de la plaque déflectrice 4.

Conformément à la figure 6, la plaque déflectrice 4 s'étend, au niveau de la première chambre de diffusion 51, en direction d'une zone d'échappement constituée par un renfoncement 50B ménagé à l'avant du corps 5, un espace pour le passage du flux de vapeur, d'une hauteur h₃ de l'ordre de 0,4 mm, étant ménagé entre la plaque déflectrice 4 et le corps 5 au voisinage de la sortie de la chambre d'expansion 50A, cet espace s'étendant jusqu'au renfoncement 50B.

Conformément aux figures 4 et 7, les orifices de distribution 50, 54 de vapeur débouchent sur la face supérieure du corps 5 dans un circuit de distribution de vapeur délimité latéralement par une paroi périphérique 55 et des parois intermédiaires 56 obtenues directement de moulage avec le corps 5, le circuit de distribution de vapeur étant fermé dans sa partie supérieure par un couvercle 6, ce dernier étant rapporté par collage sur les parois 55, 56.

Le circuit de distribution de vapeur comporte un orifice 62 d'arrivée de vapeur ménagé dans le couvercle 6, cet orifice 62 présentant une faible section de passage et débouchant dans une première chambre de détente 11 du circuit de distribution de vapeur au niveau de laquelle la section de passage augmente fortement, cette première chambre de détente 11 étant disposée en bordure de la paroi périphérique 55, à proximité de la partie arrière du corps 5, et s'étendant au dessus d'une branche d'une résistance chauffante 7 en forme de U intégrée dans le corps 5.

La première chambre de détente 11 communique ensuite avec un canal de surchauffe 12 dont le rôle est de vaporiser l'intégralité des condensats encore présents dans le flux de vapeur, le canal de surchauffe 12 présentant une section de passage réduite, sensiblement constante, et serpentant dans le corps 5 sur une longueur avantageusement supérieure à 200 mm et préférentiellement de l'ordre de 300 mm. A cet effet, le canal de surchauffe 12 longe la partie arrière de la paroi périphérique 55 et serpente dans le volume du corps 5 disposé à côté de la première chambre de détente 11, en contournant un bossage 57 destiné à recevoir un thermostat de régulation de la résistance chauffante 7, puis débouche dans une deuxième chambre de détente 13, ménagée dans la partie centrale avant du corps 5, dont le rôle est de réduire au maximum la vitesse du flux de vapeur.

De manière préférentielle, la première et la deuxième chambre de détente 11, 13 présentent une section de passage plus de trente fois supérieure à la section de passage de l'orifice 62 d'arrivée de vapeur et plus de dix fois supérieure à la somme des sections de passage des orifices de distribution 50, 54 de vapeur.

A titre d'exemple la section de passage de l'orifice 62 d'arrivée de vapeur est de l'ordre de 10 mm², la section de passage des chambres de détentes 11, 13 est de l'ordre de 500 mm², la section de passage du canal de surchauffe 12 est de l'ordre de 80 mm² et la section de passage cumulée des orifices de distribution de vapeur 50, 54 est de l'ordre de 40 mm².

Afin de permettre la réalisation d'une première et d'une deuxième chambre de détente 11, 13 de grand volume dans un corps 5 présentant un encombrement latéral réduit, les première et deuxième chambres 11, 13 sont avantageusement ménagées en partie dans le volume du corps 5 et en partie dans une cavité 61, 63 formée dans le couvercle de fermeture 6, visible sur la figure 2.

De manière préférentielle, le circuit de distribution de vapeur comporte des plots 58, 65 en saillie formant des obstacles aux flux de vapeur circulant dans le circuit de distribution de vapeur, ces plots 58, 65 permettant de limiter les turbulences et donc le bruit dans le circuit de distribution de vapeur.

Ces plots 58, 65 présentent une forme arrondie et sont avantageusement équitablement répartis entre le corps 5 et le couvercle 6, la première chambre de détente 11 et la deuxième chambre de détente 13 comportant chacune plus d'une dizaine de plots 58 s'élevant en colonne depuis une surface supérieure du corps 5, les plots 58 étant distants les uns des autres de moins de 1 cm.

Conformément aux figures 5 et 8, le couvercle 6 comporte avantageusement, en regard de chaque plot 58 du corps 5, un plot 65 s'étendant en direction du corps 5 depuis une surface inférieure du couvercle 6, un espace libre de quelques millimètres étant ménagé entre les extrémités supérieures des plots 58 supportés par le corps 5 et les extrémités inférieures des plots 65 du couvercle 6 de manière à ce qu'il résulte une couche d intermédiaire dans le circuit de distribution de vapeur dans laquelle la vapeur peut circuler sans rencontrer d'obstacles.

De manière préférentielle, les plots 58, 65 présentent une forme légèrement tronconique et une extrémité supérieure arrondie présentant un rayon supérieur à 1,5 mm, la hauteur des plots 58, 65 étant adaptée pour que la couche d démunie de tout obstacle soit plane et présente une épaisseur comprise entre 2 et 4 mm et préférentiellement de l'ordre de 2,5 mm.

Dans ce mode particulier de réalisation de l'invention, la deuxième chambre de détente 13 communique avec un dispositif de répartition de vapeur permettant, de manière connue en soi, d'envoyer la vapeur soit vers l'ensemble des premier et second groupes de trous de sortie de vapeur 20 de la semelle, soit uniquement vers le premier groupe 21 de trous de sortie de vapeur de la semelle 2.

Le dispositif de répartition de vapeur, qui ne sera décrit que succinctement dans la suite de la description, reprend le principe de fonctionnement du dispositif de répartition de vapeur décrit en détail dans la demande de brevet EP2503052.

Ce dispositif de répartition de vapeur comporte notamment un conduit principal 16 reliant la deuxième chambre de détente 13 à une chambre de diffusion avant 14 qui alimente en vapeur le premier groupe 21 de trous de sortie de vapeur 20 par les orifices de distribution 50 et comporte une cheminée 16A verticale débouchant dans une chambre de répartition 17 de la vapeur communiquant avec deux chambres de distribution latérales 15 qui alimentent en vapeur le second groupe 22 de trous de sortie de vapeur 20 par les orifices de distribution 54.

Le dispositif de répartition de vapeur comporte également un joint 9 hémisphérique qui, au repos, occupe la position illustrée en trait plein sur la figure 8, dans laquelle la vapeur en provenance de la deuxième chambre de détente 13 passe librement par le conduit principal 16 et par la cheminée 16A verticale puis est diffusée vers les premier et second groupes 21, 22 de trous de sortie de vapeur 20.

En appuyant sur un bouton 30 disposé à l'avant de la poignée du fer à repasser 1, le joint 9 est déplacé dans une position illustrée en pointillée sur la figure 8, dans laquelle le joint 9 obture la sortie de la cheminée verticale 16A et empêche la diffusion de vapeur vers le second groupe 22 de trous de sortie de vapeur 21 permettant ainsi d'envoyer l'intégralité du flux de vapeur vers le premier groupe 21 de trous sortie de vapeur 20 situé à l'avant de la semelle.

L'appareil de repassage ainsi réalisé présente l'avantage de comporter un circuit de distribution de la vapeur permettant la diffusion de jets de vapeur au travers de la semelle avec un débit supérieur à 70 gr/min sans engendrer un bruit important.

En effet, la plaque déflectrice 4 disposée en regard des orifices de distribution 50, 54 présente l'avantage d'orienter le flux sensiblement parallèlement à la semelle 2, ainsi que cela est illustré par les flèches sur les figures 5 et 6, de sorte que le flux circule perpendiculairement aux trous de sortie de vapeur 20 de la semelle, ce qui permet de limiter le bruit des jets de vapeur.

Une telle orientation du flux de vapeur permet également d'obtenir une très bonne répartition de la vapeur dans les première et deuxième chambres de diffusion et donc au travers des différents trous de sortie de vapeur de la semelle, la vapeur sortant ainsi avec une vitesse homogène par chacun des trous de sortie de vapeur, ce qui permet une humidification optimale du linge.

Enfin, la plaque déflectrice 4 permet de limiter les turbulences à la sortie de la chambre d'expansion 50A, 54A, en orientant le flux de vapeur parallèlement à la semelle 2. La plaque déflectrice 4 permet également de limiter le phénomène de sifflet se produisant lorsque le fluide travers successivement au moins deux ouvertures de section de passage similaire.

Les plots en saillie dans le circuit de distribution, de part et d'autre du flux de vapeur, contribuent également à réduire le bruit lors de l'émission du flux de vapeur en réduisant les turbulences.

Dans une variante de réalisation illustrée sur la figure 9, le fer à repasser pourra également comporter un élément 8 poreux et déformable qui sera disposé dans le volume compris entre la plaque déflectrice 4 et le corps 5, cet élément 8 pouvant par exemple être constitué par un amas de ruban ou de fils en inox, par un feutre en inox ou par un feutre en fibres pré-oxydées.

Un tel élément 8 poreux et déformable présente l'avantage de limiter encore le bruit du flux de vapeur, en augmentant toutefois les pertes de charges.

Bien entendu, l'invention, tel que définie par la revendication 1, n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une autre variante de réalisation non représentée, le fer à repasser pourra être démuni du dispositif de répartition de vapeur, la vapeur en sortie de la deuxième chambre étant envoyée en permanence vers l'ensemble des trous de sortie de la vapeur.

## Revendications

1. Appareil de repassage à la vapeur comportant un générateur de vapeur (102) sous pression, comportant une cuve pour la production de vapeur sous une pression supérieure à 4 bars, et un fer à repasser (1) comportant une semelle (2) plane munie de trous de sortie de vapeur (20), les trous de sortie de vapeur (20) étant alimentés par au moins une chambre de diffusion de vapeur (51, 52) ménagée sur une face inférieure d'un corps (5) rapporté sur la semelle (2), le corps (5) comprenant une face supérieure comportant un circuit de distribution de vapeur acheminant un flux de vapeur produit par le générateur de vapeur (102) vers des orifices de distribution (50, 54) traversant le corps (5) et communiquant avec ladite chambre de diffusion de vapeur (51, 52), **caractérisé en ce que** le fer à repasser (1) comporte un déflecteur du flux de vapeur (4) interposé entre le corps (5) et la semelle (2), en regard d'au moins un des orifices de distribution (50, 54) de vapeur, ledit déflecteur (4) étant constitué par une plaque déflectrice (4) qui est rapportée entre la face inférieure du corps (5) et la semelle (2) et qui dévie le flux de vapeur issu dudit orifice de distribution (50, 54) pour l'orienter dans une direction se rapprochant du plan de la semelle (2).

2. Appareil de repassage selon la revendication 1, **caractérisé en ce que** le déflecteur (4) s'étend en regard de tous les orifices de distribution (50, 54) de vapeur traversant le corps (5) de manière à dévier le flux de vapeur issu de chacun des orifices de distribution (50, 54) dans une direction se rapprochant du plan de la semelle (2).

3. Appareil de repassage selon l'une quelconque des revendications 1 à 2, **caractérisé en ce que** ledit déflecteur (4) oriente le flux dans une direction sensiblement parallèle à la semelle (2).

4. Appareil de repassage selon l'une quelconque des revendications 1 à 3, **caractérisé en ce que** les orifices de distribution (50, 54) débouchent dans une chambre d'expansion (50A, 54A) ménagée sur la face inférieure du corps (5) et **en ce que** le déflecteur (4) est disposé en aval de la chambre d'expansion (50A, 54A).

5. Appareil de repassage selon la revendication 4, **caractérisé en ce que** la plaque déflectrice (4) s'étend parallèlement à la semelle (2).

6. Appareil de repassage selon l'une quelconque des revendication 1 à 5, **caractérisé en ce que** le flux de vapeur circule dans un espace ménagé entre la face inférieure du corps (5) et la plaque déflectrice (4) et **en ce que** la plaque déflectrice (4) coopère avec la face inférieure du corps (5) pour restreindre localement la hauteur dudit espace jusqu'à atteindre localement une hauteur inférieure à 1 mm et avantageusement de l'ordre de 0,4 mm.

7. Appareil de repassage selon l'une quelconque des revendications 4 à 6, **caractérisé en ce qu'**un élément (8) poreux et déformable est interposé entre la plaque déflectrice (4) et le corps (5).

8. Appareil de repassage selon l'une quelconque des revendications 1 à 7, **caractérisé en ce que** le corps (5) est une fonderie intégrant une résistance chauffante (7).

9. Appareil de repassage selon l'une quelconque des revendications 1 à 8, **caractérisé en ce que** le corps (5) est fermé dans sa partie supérieure par un couvercle (6) et **en ce que** le circuit de distribution de la vapeur comporte au moins une chambre de détente (11, 13) comprenant des plots (58) en saillie portés par le corps (5) et des plots (65) en saillie portés par le couvercle (6).

10. Appareil de repassage selon la revendication 9, **caractérisé en ce que** lesdits plots (58, 65) en saillie présentent un contour arrondi, le contour des plots présentant un rayon de courbure minimum de 1,5 mm.

11. Appareil selon l'une quelconque des revendications 9 à 10, caractérisé en ce les plots (58, 65) présentent une forme tronconique ou cylindrique de révolution.

12. Appareil de repassage à la vapeur selon l'une quelconque des revendications 9 à 11, **caractérisé en ce qu'**une couche intermédiaire (d), démunie de tout obstacle, est ménagée entre les plots (58, 65) en saillie des deux surfaces.

## Patentansprüche

1. Dampfbügeleinrichtung, umfassend einen Druckdampferzeuger (102), der eine Wanne zur Produktion von Druckdampf von mehr als 4 bar umfasst, und ein Bügeleisen (1), das eine ebene Sohle (2) umfasst, die mit Dampfaustrittslöchern (20) ausgestattet ist, wobei die Dampfaustrittlöcher (20) von mindestens einer Dampfverteilungskammer (51, 52) versorgt werden, die auf einer unteren Seite eines an der Sohle (2) befestigten Körpers (5) eingerichtet sind, wobei der Körper(5) einen obere Seite umfasst, die einen Dampfverteilungskreislauf umfasst, der einen von dem Dampferzeuger (102) produzierten Dampfstrom zu den Verteilungsöffnungen (50, 54) leitet, die den Körper (5) durchqueren und mit der Dampfverteilungskammer (51, 52) verbunden sind, **dadurch gekennzeichnet, dass** das Bügeleisen (1) einen Dampfstromablenker (4) umfasst, der zwischen dem Körper(5) und der Sohle (2), mindestens einer der Dampfverteilungsöffnungen (50, 54) zugewandt, eingefügt ist, wobei der Ablenker (4) aus einer Ablenkungsplatte (4) besteht, die zwischen der unteren Seite der Körpers (5) und der Sohle (2) befestigt ist und die den aus der Verteilungsöffnung (50, 54) austretenden Dampfstrom umlenkt, um ihn in eine Richtung zu richten, die sich der Ebene der Sohle (2) annähert.

2. Bügeleinrichtung nach Anspruch 1, **dadurch gekennzeichnet, dass** sich der Ablenker (4) derart allen Dampfverteilungsöffnungen (50, 54), die den Körper (5) durchqueren, zugewandt erstreckt, dass der aus jeder der Verteilungsöffnungen (50, 54) austretende Dampfstrom in eine Richtung umgelenkt wird, die sich der Ebene der Sohle (2) annähert.

3. Bügeleinrichtung nach einem der Ansprüche 1 bis 2, **dadurch gekennzeichnet, dass** der Ablenker (4) den Strom in eine Richtung richtet, die im Wesentlichen parallel zu der Sohle (2) ist.

4. Bügeleinrichtung nach einem der Ansprüche 1 bis 3, **dadurch gekennzeichnet, dass** die Verteilungsöffnungen (50, 54) in einer Erweiterungskammer (50A, 54A) münden, die auf der unteren Seite des Körpers (5) eingerichtet ist und dadurch, dass der Ablenker (4) stromabwärts der Erweiterungskammer (50A, 54A) angeordnet ist.

5. Bügeleinrichtung nach Anspruch 4, **dadurch gekennzeichnet, dass** sich die Ablenkungsplatte (4) parallel zu der Sohle (2) erstreckt.

6. Bügeleinrichtung nach einem der Ansprüche 1 bis 5, **dadurch gekennzeichnet, dass** der Dampfstrom in einem Raum zirkuliert, der zwischen der unteren Seite des Körpers (5) und der Ablenkungsplatte (4) eingerichtet ist und dadurch, dass die Ablenkungsplatte (4) mit der unteren Seite des Körpers (5) zusammenwirkt, um die Höhe des Raums bis zum lokalen Erreichen einer Höhe von weniger als 1 mm und vorteilhafterweise in der Größenordnung von 0,4 mm zu begrenzen.

7. Bügeleinrichtung nach einem der Ansprüche 4 bis 6, **dadurch gekennzeichnet, dass** ein poröses und verformbares Element (8) zwischen der Ablenkungsplatte (4) und dem Körper (5) eingefügt ist.

8. Bügeleinrichtung nach einem der Ansprüche 1 bis 7, **dadurch gekennzeichnet, dass** der Körper (5) ein Gussteil mit einem integrierten Heizwiderstand (7) ist.

9. Bügeleinrichtung nach einem der Ansprüche 1 bis 8, **dadurch gekennzeichnet, dass** der Körper (5) in seinem oberen Teil von einem Deckel (6) verschlossen wird und dadurch, dass der Dampfverteilungskreislauf mindestens eine Entspannungskammer (11, 13) umfasst, die vorragende Stifte (58), die von dem Körper (5) getragen werden, und vorragende Stifte (65), die von dem Deckel (6) getragen werden, umfasst.

10. Bügeleinrichtung nach Anspruch 9, **dadurch gekennzeichnet, dass** die vorragenden Stifte (58, 65) einen abgerundeten Umriss aufweisen, wobei der Umriss der Stifte einen Mindestkrümmungsradius von 1,5 mm aufweist.

11. Bügeleinrichtung nach einem der Ansprüche 9 bis 10, **dadurch gekennzeichnet, dass** die Stifte (58, 65) eine kegelstumpfförmige oder zylindrische Drehform aufweisen.

12. Dampfbügeleinrichtung nach einem der Ansprüche 9 bis 11, **dadurch gekennzeichnet, dass** eine Zwischenschicht (d), die frei von jeglichem Hindernis ist, zwischen den vorragenden Stiften (58, 65) der zwei Oberflächen eingerichtet ist.

## Claims

1. Steam ironing appliance comprising a pressurized steam generator (102), comprising a vessel for producing steam at a pressure greater than 4 bar, and an iron (1) comprising a flat sole plate (2) provided with steam outlet holes (20), the steam outlet holes (20) being supplied by at least one steam diffusion chamber (51, 52) arranged on lower face of a body (5) mounted on the sole plate (2), the body (5) comprising an upper face comprising a steam distribution circuit conveying a steam flow produced by the steam generator (102) towards distribution orifices (50, 54) passing through the body (5) and communicating with said steam diffusion chamber (51, 52), **characterised in that** the iron (1) comprises a steam flow deflector (4) interposed between the body (5) and the sole plate (2), facing at least one of the steam distribution orifices (50, 54), said deflector (4) comprising a deflector plate (4), which is mounted between the lower face of the body (5) and the sole plate (2) and which deflects the steam flow originating from said distribution orifice (50, 54) to direct it in a direction approaching the plane of the sole plate (2).

2. Ironing appliance according to claim 1, **characterised in that** the deflector (4) extends facing all the steam distribution orifices (50, 54) passing through the body (5) so as to deflect the steam flow originating from each of the distribution orifices (50, 54) in a direction approaching the plane of the sole plate (2).

3. Ironing appliance according to any of claims 1 to 2, **characterised in that** said deflector (4) deflects the flow in a direction substantially parallel to the sole plate (2).

4. Ironing appliance according to any of claims 1 to 3, **characterised in that** the distribution orifices (50, 54) open into an expansion chamber (50A, 54A) arranged on the lower face of the body (5) and **in that** the deflector (4) is arranged downstream of the expansion chamber (50A, 54A).

5. Ironing appliance according to claim 4, **characterised in that** the deflector plate (4) extends parallel to the sole plate (2).

6. Ironing appliance according to any of claims 1 to 5, **characterised in that** the steam flow circulates in a space formed between the lower face of the body (5) and the deflector plate (4) and **in that** the deflector plate (4) cooperates with the lower face of the body (5) to locally restrict the height of said space until it locally reaches a height of less than 1 mm and advantageously of the order of 0.4 mm.

7. Ironing appliance according to any of claims 4 to 6, **characterised in that** a porous and deformable element (8) is interposed between the deflector plate (4) and the body (5).

8. Ironing appliance according to any of claims 1 to 7, **characterised in that** the body (5) is a casting incorporating a heating resistor (7).

9. Ironing appliance according to any of claims 1 to 8, **characterised in that** the body (5) is closed at the top by a lid (6) and **in that** the steam distribution circuit comprises at least one expansion chamber (11, 13) comprising protruding studs (58) borne by the body (5) and protruding studs (65) borne by the lid (6).

10. Ironing appliance according to claim 9, **characterised in that** said protruding studs (58, 65) have a rounded contour, the stud contour having a minimum radius of curvature of 1.5 mm.

11. Appliance according to any of claims 9 to 10, **characterised in that** the studs (58, 65) have a frustoconical or cylindrical revolution shape.

12. Steam ironing appliance according to any of claims 9 to 11, **characterised in that** an intermediate layer (d), lacking any obstacles, is arranged between the studs (58, 65) protruding from the two surfaces.
